# EUROPÄISCHE PATENTSCHRIFT

(11) **EP 1 101 231 B1**
(45) Veröffentlichungstag und Bekanntmachung des Hinweises auf die Patenterteilung: **10.04.2002**
(21) Anmeldenummer: 99963151.8
(22) Anmeldetag: 09.07.1999
(51) Int. Cl.: H01H 15/18

(54) **ELEKTRISCHER SCHALTER**
ELECTRIC SWITCH
COMMUTATEUR ELECTRIQUE

(30) Priorität: 24.07.1998 DE 19833296
(43) Veröffentlichungstag der Anmeldung: 23.05.2001
(73) Patentinhaber: Marquardt GmbH, 78604 Rietheim-Weilheim (DE)
(72) Erfinder: SCHÄFFELER, Alois, D-78549 Spaichingen (DE); STEIDLE, Alfons, D-78549 Spaichingen (DE)
(74) Vertreter: Patentanwälte Eisele, Otten & Roth
(86) Internationale Anmeldenummer: DE9902151
(87) Internationale Veröffentlichungsnummer: WO0007201

(56) Entgegenhaltungen:
- DE-A- 3 126 816
- DE-A- 3 338 244
- DE-B- 1 285 593
- FR-A- 2 362 483

## Beschreibung

Die Erfindung betrifft einen elektrischen Schalter nach dem Oberbegriff des Patentanspruchs 1.

Derartige elektrische Schalter werden als Ein-/Aus-Schalter in Elektrowerkzeugen, wie Bohrmaschinen, Winkelschleifer o. dgl., verwendet. Insbesondere kann es sich dabei um Elektrowerkzeuge handeln, die mit Gleichstrom betrieben werden.

Aus der DE 31 26 816 C2 ist ein elektrischer Schalter für Elektrowerkzeuge bekannt. Der Schalter besitzt Schaltkontakte in der Art einer Kontaktbrücke, die an einem Schlitten angeordnet sind, sowie zugehörige Festkontakte. Mittels eines manuell betätigbaren Betätigungsorgans ist der Schlitten zwischen zwei Stellungen bewegbar. In der einen Stellung, nämlich der Aus-Stellung, sind die Schaltkontakte von den Festkontakten entfernt und in der anderen Stellung, nämlich der Ein-Stelgung, liegen die Schaltkontakte an den Festkontakten an. Mit dem Schlitten und dem Betätigungsorgan wirkt ein als eine Torsionsfeder ausgebildetes elastisches Mittel zusammen, so daß der Schlitten mit einer Art von Schnappbewegung zwischen den beiden Stellungen umschaltbar ist.

Beim Umschalten zwischen den beiden Stellungen wird in der Torsionsfeder eine beträchtliche Federenergie gespeichert, die durch die manuelle Einwirkung auf das Betätigungsorgan bis zum Erreichen des Umschaltpunktes eingebracht wird. Diese Federenergie wird anschließend bei Überschreiten des Umschaltpunkts in der Schnappbewegung plötzlich freigesetzt. Es hat sich nun herausgestellt, daß dabei ein Prellen zwischen den Schalt- und Festkontakten, insbesondere beim Umschalten von der Aus- in die Ein-Stellung, auftreten kann, was sich nachteilig auf die Lebensdauer des Schalters auswirkt.

Der Erfindung liegt die Aufgabe zugrunde, den Schalter so weiter zu entwickeln, daß dessen Lebensdauer vergrößert ist, und daß insbesondere das Kontaktprellen des Schalters reduziert ist.

Diese Aufgabe wird bei einem gattungsgemäßen elektrischen Schalter durch die kennzeichnenden Merkmale des Anspruchs 1 gelöst.

Das elastische Mittel des erfindungsgemäßen Schalters ist als erste Feder in der Art einer Druckpunktfeder ausgebildet. Bei Bewegung des Schlittens wirkt die erste Feder mit einer Schaltpunktkulisse im Sinne einer Druckpunkterzeugung zusammen. Dadurch wirkt eine Federkraft entgegen der Bewegungsrichtung des Schlittens bis zum Umschaltpunkt, so daß die Bewegung des Schlittens von der Aus- in die Ein-Stellung zunächst schleichend unter Annäherung des Schaltkontakts an den Festkontakt erfolgt. Ist der Umschaltpunkt überwunden, so wird der nunmehr noch vorhandene restliche Abstand zwischen dem Schaltkontakt und dem Festkontakt mit einer Schnappbewegung des Schlittens zurückgelegt. Da die Schnappbewegung lediglich beim Zurücklegen dieser geringeren Strecke erfolgt, ist ein Kontaktprellen weitgehend ausgeschlossen. Weitere Ausgestaltungen der Erfindung sind Gegenstand der Unteransprüche.

Besonders bevorzugt ist, das elastische Mittel als Kombination aus der ersten Feder und einer am Schlitten befindlichen weiteren zweiten Feder auszubilden. Die zweite Feder erzeugt bei Bewegung des Schlittens eine weitere Federkraft, wobei die weitere Federkraft bis zum Umschaltpunkt entgegen der Bewegungsrichtung des Schlittens und bei Überwindung des Umschaltpunkts in Bewegungsrichtung des Schlittens wirkt, so daß die zweite Feder somit unterstützend bei der Schnappbewegung des Schlittens ist. Beim Umschalten von der Ein- in die Aus-Stellung bleibt der Schlitten zunächst unbeweglich und damit bleibt der Schaltkontakt am Festkontakt anliegend bis der Umschaltpunkt erreicht ist. Bei Überwindung des Umschaltpunktes erfolgt dann eine schlagartige Trennung des Schaltkontakts vom Festkontakt durch die Schnappbewegung des Schlittens, so daß gegebenenfalls auftretende Lichtbögen unmittelbar erlöschen. Einer Zerstörung der Kontakte, insbesondere im Gleichstrombetrieb, wird somit wirkungsvoll begegnet.

Die zweite Feder kann als Druckfeder ausgebildet sein. Bei Bewegung des Schlittens aus der einen Stellung wird diese Druckfeder während der Druckpunkterzeugung bis zum Erreichen des Umschaltpunkts gespannt, so daß eine Rückstellkraft entgegen der Bewegungsrichtung des Schlittens wirkt. Bei Überwinden des Umschaltpunkts erfolgt dann eine Entspannung der Druckfeder, wobei eine Kraft in Bewegungsrichtung des Schlittens wirkt.

Die Übertragung der manuellen Betätigung vom Betätigungsorgan auf das Kontaktsystem kann mittels eines Schiebers erfolgen. Hierzu steht der Schieber durch Einwirkung auf die zweite Feder sowohl mit dem Schlitten als auch mit dem Betätigungsorgan in Wirkverbindung. Der Schieber ist bewegbar in einer Führung am Schlitten angeordnet. Zwei dem Schlitten zugeordnete Ansätze befinden sich am Schieber, wobei zum einen die Ansätze mit der Führung zusammenwirken und zum anderen jeweils ein Ansatz auf ein Ende der zweiten Feder einwirkt.

In weiterer Ausgestaltung ist am Schlitten eine Aufnahme in der Art einer rechteckförmigen Kammer für die zweite Feder befindlich. Die Führung für den Schieber schließt beidseitig an die Aufnahme an. An diesen beiden Seiten besitzt die Aufnahme Öffnungen zur Führung, derart daß der jeweilige am Schieber befindliche Ansatz zur Einwirkung auf das zugeordnete Ende der zweiten Feder in die Aufnahme einführbar ist.

Weiter kann beim Ansatz am Schieber jeweils ein Anschlag angeordnet sein, wobei dieser Anschlag mit einem korrespondierenden Anschlag an der Aufnahme, beispielsweise mit der am Übergang zwischen der Führung und der Aufnahme befindlichen Kammerwand, zusammenwirkt. Bevorzugterweise ist ein Bewegungsspiel zwischen den beiden korrespondierenden Anschlägen vorhanden, derart daß bei Betätigung des Schiebers zunächst eine Einwirkung auf die zweite Feder erfolgt und nach Überwindung des Bewegungsspiels der Schlitten mittels der zugeordneten korrespondierenden Ansätze aus der einen Stellung in Richtung zur anderen Stellung bewegbar ist. Dieses Bewegungsspiel unterstützt den Bewegungsablauf beim Umschalten, insbesondere im Hinblick auf die Schnappbewegung sowie die schlagartige Kontakttrennung beim Umschalten von der Ein- in die Aus-Stellung.

In einer weiteren Ausgestaltung ist die erste Feder als Blattfeder mit einem federnden Schenkel ausgebildet. Die Blattfeder ist ungefähr parallel zur Bewegungsebene des Schlittens angeordnet. Ein in etwa V-förmiger Nocken ist am Ende des federnden Schenkels befindlich, wobei der V-förmige Nocken mit einem an einer Innenwand des Gehäuses für den Schalter befindlichen, korrespondierenden Ansatz der Schaltpunktkulisse zusammenwirkt. Zweckmäßigerweise ist die Blattfeder bügelförmig mit zwei federnden Schenkeln in der Art eines U's ausgebildet. Eine Halterung für die Blattfeder ist am Schlitten angeordnet, wobei die Halterung an dem der Aufnahme gegenüberliegenden Ende eines Teils der Führung befindlich ist. Somit kann die Basis der U-förmigen Blattfeder zur Befestigung in die Halterung eingesteckt werden.

Schließlich kann eine weitere dritte Feder, die als Druckfeder ausgebildet ist, am Schieber angeordnet sein. Ein Ende der dritten Feder liegt an einem schieberfesten Anschlag und das andere Ende der dritten Feder an einem gehäusefesten Anschlag an. Dadurch ist eine Rückstellkraft bei Betätigung des Schiebers wirksam, wobei diese Rückstellkraft gleichzeitig zur Rückstellung des Betätigungsorgans dient, sobald die manuelle Einwirkung auf das Betätigungsorgan beendet ist. Zur Aufnahme der dritten Feder kann eine Art rechteckförmige Kammer am Schieber befindlich sein. Dann bietet es sich an, daß der schieberfeste Anschlag von einer Wand der Kammer gebildet ist, während der gehäusefeste Anschlag in die Kammer hineinragt.

Der Schaltkontakt selbst ist ebenfalls mit einer Druckfeder versehen, so daß in der Ein-Stellung der Schaltkontakt mittels Federdruck am Festkontakt anlegbar ist. Dabei sind die erste und zweite Feder auf der einen Seite des Schlittens befindlich, während der Schaltkontakt mit seiner Druckfeder auf der gegenüberliegenden, anderen Seite des Schlittens angeordnet ist. Insbesondere befinden sich die erste sowie die zweite Feder auf der dem Schieber zugewandten Seite des Schlittens und der Schaltkontakt mit seiner Druckfeder an der dem Schieber abgewandten Seite des Schlittens.

Zweckmäßigerweise sollte die erste Feder eine derartige Federkonstante besitzen, daß die im Umschaltpunkt ausgeübte Federkraft der ersten Feder wenigstens so groß wie die Summe der Federkräfte ist, die von den Druckfedern an sämtlichen Schaltkontakten ausgeübt werden. Dies gewährleistet eine sofortige Kontakttrennung im Umschaltpunkt beim Umschalten von der Ein- in die Aus-Stellung. Weiterhin ist es zweckmäßig den Ansatz der Schaltpunktkulisse asymmetrisch mit Flanken unterschiedlicher Steigungen auszubilden. Dabei ist die steilere Flanke der Aus-Stellung und die flachere Flanke der Ein-Stellung zugewandt. Dadurch wird zum einen gewährleistet, daß beim Umschalten von der Aus- in die Ein-Stellung zunächst die bereits erwähnte schleichende Kontaktannäherung bis zum Erreichen des Umschaltpunkts erfolgt. Zum anderen ist auch sichergestellt, daß in Zusammenwirken mit der Kraft der Druckfeder am Schaltkontakt eine Kontakttrennung beim Umschalten von der Ein- in die Aus-Stellung vor Erreichen des Umschaltpunkts ausgeschlossen ist.

Die mit der Erfindung erzielten Vorteile bestehen insbesondere darin, daß ein Prellen der Kontakte beim Schalten von der Aus- in die Einstellung weitgehend vermieden ist. Beim Rückschalten von der Ein- in die Aus-Stellung wird ein schnelles, schlagartiges Öffnen der Kontakte erzielt, was den Kontaktabbrand reduziert. Somit wird eine Verlängerung der Kontaktlebensdauer gegenüber bisherigen Schalter erzielt.

Insbesondere bei Verwendung des Schalters zum Schalten von Gleichstrom-wird ein eventuell auftretender Lichtbogen sofort zum Erlöschen gebracht. Eine Zerstörung der Kontakte durch Lichtbogeneinwirkung ist somit wirksam verhindert. Der erfindungsgemäße Schalter eignet sich daher auch zum Schalten großer Schaltleistungen.

Die beweglichen Teile des Schalters weisen weniger Reibung als bisher auf. Dadurch ist der Verschleiß geringer und die Lebensdauer des Schalters wird weiter gesteigert.

Vorteilhafterweise besitzt der erfindungsgemäße Schalter auch eine kleinere Hysterese zwischen der Ein- und der Aus-Stellung als der bisherige Schalter. Der Benutzer erhält dadurch eine gleichmäßigeres Schaltgefühl.

Des weiteren besitzt der Schalter eine geringe Teilezahl, wobei es sich um einfache und kostengünstige Teile handelt. Zudem läßt sich der Schalter einfach montieren. Der erfindungsgemäße Schalter ist damit kostengünstig herzustellen.

Ein Ausführungsbeispiel der Erfindung mit verschiedenen Weiterbildungen ist in den Zeichnungen dargestellt und wird im folgenden näher beschrieben.

Es zeigen
- Fig. 1: einen elektrischen Schalter in perspektivischer Explosionsdarstellung,
- Fig. 2: die Unterseite des Schlittens des Schalters als Einzelteil,
- Fig. 3: einen Längsschnitt entlang der Linie 3-3 aus Fig. 1 durch den Schalter,
- Fig. 4: einen Schnitt entlang der Linie 4-4 aus Fig. 3,
- Fig. 5: den Schalter in Aus-Stellung entsprechend einer Ansicht wie in Fig. 4, wobei jedoch an sich verdeckt liegende, funktionelle Teile sichtbar dargestellt sind,
- Fig. 6: den Schalter wie in Fig. 5 in Ein-Stellung,
- Fig. 7: den Schalter wie in Fig. 5 während des Umschaltens von der Aus- in die Ein-Stellung und
- Fig. 8: den Schalter wie in Fig. 5 während des Umschaltens von der Ein- in die Aus-Stellung.

In Fig. 1 ist in schematischer Explosionsdarstellung ein elektrischer Schalter 1 zu sehen, der in Elektrowerkzeugen verwendet wird. Es kann sich bei den Elektrowerkzeugen um Bohrmaschinen, Winkelschleifer o. dgl. handeln. Insbesondere ist der Schalter 1 für leistungsstarke Elektrowerkzeuge geeignet, die mit Gleichstrom betrieben werden.

Der Schalter 1 besitzt ein aus einem Sockel 3 und einem Deckel 4 bestehendes Gehäuse 2. Im Sockel 3 ist wenigstens ein Festkontakt 5 angeordnet. Vorliegend sind insgesamt vier Festkontakte 5 angeordnet, so daß zwei Strompfade mit dem Schalter 1 geschaltet werden können. Die Festkontakte 5 befinden sich an elektrischen Anschlüssen 6, mit denen die Zuleitungen im Elektrowerkzeug zum elektrischen Schalter 1 verbindbar sind. Im Gehäuse 2 befindet sich ein Schlitten 7, an dessen in Fig. 2 sichtbarer Unterseite wenigstens ein Schaltkontakt 8 angeordnet ist. Vorliegend besitzt der Schalter 1 zwei Schaltkontakte 8 für die beiden Strompfade.

Am Deckel 3 des Schalters 1 ist ein Betätigungsorgan 9 angeordnet, mit dessen Hilfe der Schlitten 7 zwischen zwei Stellungen bewegbar ist. In der einen Stellung, nämlich der in Fig. 5 gezeigten ersten Stellung oder Aus-Stellung, ist der Schaltkontakt 8 vom Festkontakt 5 entfernt, so daß der Schalter 1 ausgeschaltet ist. In der anderen Stellung, nämlich der in Fig. 6 gezeigten zweiten Stellung oder Ein-Stellung, liegt der Schaltkontakt 8 am Festkontakt 5 an, womit der Schalter 1 eingeschaltet ist. Bevorzugt ist es, wie man gut in Fig. 6 erkennt, den Schaltkontakt 8 in der Art einer Kontaktbrücke auszubilden, die in der zweiten Stellung jeweils zwei zugeordnete Festkontakte 5 überbrückt.

Mit dem Schlitten 7 wirkt ein elastisches Mittel zusammen, das als eine am Schlitten 7 angeordnete erste Feder 10 in der Art einer Druckpunktfeder ausgebildet ist. Im Deckel 4 befindet sich eine Schaltpunktkulisse 11, wie näher aus Fig. 4 hervorgeht. Die erste Feder 10 wirkt nun bei der durch Betätigung des Betätigungsorgans 9 bewirkten Bewegung des Schlittens 7 mit der gegenüber dem Schlitten 7 feststehenden Schaltpunktkulisse 11 im Sinne einer Druckpunkterzeugung derart zusammen, daä eine Federkraft entgegen der Bewegungsrichtung des Schlittens 7 bis zu dem bei Überwindung des Druckpunkts erreichten Umschaltpunkt wirksam ist. Nach Überwindung des Umschaltpunkts wird die gespeicherte Federenergie der ersten Feder 10 frei, so daß der Schlitten 7 mit einer Art von Schnappbewegung zwischen den beiden Stellungen umschaltbar ist.

Im folgenden sollen verschiedene Weiterbildungen des erfindungsgemäßen Schalters 1 näher beschrieben werden.

Wie in Fig. 1 zu sehen ist, ist am Schlitten 7 eine weitere, zweite Feder 12 angeordnet, die beim Umschalten bzw. bei Bewegung des Schlittens 7 eine zusätzliche Federkraft erzeugt. Diese zusätzliche Federkraft wirkt bis zum Umschaltpunkt entgegen der Bewegungsrichtung des Schlittens 7. Bei Überwindung des Umschaltpunkts wirkt diese weitere Federkraft dann in Bewegungsrichtung des Schlittens 7. Dadurch wird eine Unterstützung der Schnappbewegung des Schlittens 7 erreicht. Es ist besonders bevorzugt, das mit dem Schlitten 7 zusammenwirkende elastische Mittel als eine derartige Kombination aus der ersten Feder 10 und der zweiten Feder 12 auszubilden.

Die zweite Feder 12 ist als Druckfeder ausgebildet. Beim Umschalten bzw. bei Bewegung des Schlittens 7 aus der einen Stellung wird die zweite Feder 12 während der Druckpunkterzeugung bis zum Erreichen des Umschaltpunkts gespannt. Dadurch wirkt eine Rückstellkraft entgegen der Bewegungsrichtung des Schlittens 7. Anschließend erfolgt bei Überwinden des Umschaltpunkts eine Entspannung der zweiten Feder 12, derart daß eine Kraft in Bewegungsrichtung des Schlittens 7 wirkt. Diese Kraft bewirkt eine Überführung des Schlittens 7 mit einer Art von Schnappbewegung oder auch eine Unterstützung der Schnappbewegung aufgrund der ersten Feder 10 in die andere Stellung.

Zur Übertragung der Betätigung des Betätigungsorgans 9 auf den Schlitten 7 dient ein Schieber 13, wobei der Schieber 13 zur Einwirkung auf die zweite Feder 12 mit dem Betätigungsorgan 9 in Wirkverbindung steht. Der Schieber 13 ist in einer Führung 14 am Schlitten 7 bewegbar angeordnet. Am Schieber 13 sind zwei dem Schlitten 7 zugeordnete Ansätze 15, 15' befindlich, wie man anhand von Fig. 3 sieht. Die Ansätze 15, 15' wirken mit der Führung 14 zusammen, so daß der Schieber 13 in Bewegungsrichtung des Schlittens 7 geführt ist. Jeweils ein Ansatz 15, 15' wirkt auf ein Ende der zweiten Feder 12 ein.

Für die zweite Feder 12 befindet sich am Schlitten 7 eine Aufnahme 16. Wie aus Fig. 1 ersichtlich ist, ist die Aufnahme 16 in der Art einer rechteckförmigen Kammer ausgestaltet. Die Führung 14 für den Schieber 13 schließt beidseitig an die Aufnahme 16 an. Weiter besitzt die Aufnahme 16 an beiden Seiten Öffnungen 17 zur Führung 14, so daß der jeweilige am Schieber 13 befindliche Ansatz 15, 15' zur Einwirkung auf das zugeordnete Ende der zweiten Feder 12 in die Aufnahme 16 einführbar ist.

Am Schieber 13 ist ein Anschlag 18, 18' und zwar jeweils ein Anschlag 18, 18' an jedem Ansatz 15, 15' angeordnet. Der Anschlag 18, 18'wirkt mit einem korrespondierenden Anschlag 19, 19' an der Aufnahme 16 zusammen. Bei dem Anschlag 19, 19' kann es sich um die am Übergang zwischen der Führung 14 und der Aufnahme 16 befindliche Kammerwand handeln. Zwischen den beiden korrespondierenden Anschlägen 18, 19 bzw. 18', 19' ist ein Bewegungsspiel vorhanden, derart daß bei Betätigung des Schiebers 13 zunächst eine Einwirkung auf die zweite Feder 12 erfolgt und erst nach Überwindung des Bewegungsspiels der Schlitten 7 aus der einen Stellung in Richtung zur anderen Stellung bewegbar ist.

In einer Ausgestaltung ist die erste Feder 10 als Blattfeder mit einem federnden Schenkel 20 ausgebildet, wie näher in Fig. 4 zu sehen ist. Die Blattfeder 10 ist ungefähr parallel zur Bewegungsebene des Schlittens 7 angeordnet. Ein in etwa V-förmiger Nocken 21 ist am Ende des federnden Schenkels 20 befindlich. Der V-förmige Nocken 21 wirkt mit einem korrespondierenden Ansatz 22 an der Schaltpunktkulisse 11 zusammen. Der Ansatz 22 ist an einer Innenwand des Gehäuses 2 für den Schalter 1 und zwar am Deckel 4 befindlich.

Wie weiter aus Fig. 4 hervorgeht, ist die Blattfeder 10 bevorzugterweise bügelförmig mit zwei federnden Schenkeln 20, 20' in der Art eines U's ausgebildet. Dabei wirkt jeder federnde Schenkel 20, 20' mit einer Schaltpunktkulisse 11, 11' an den beiden einander gegenüberliegenden Innenwänden des Gehäuses 2 zusammen. Zur Befestigung ist eine Halterung 23 für die Blattfeder 10 am Schlitten 7 angeordnet. Die Halterung 23 ist an dem der Aufnahme 16 gegenüberliegenden Ende eines Teils der Führung 14 befindlich. Dadurch kann die Basis der U-förmigen Blattfeder 10 in die Halterung 23 eingesteckt werden.

Am Schieber 13 kann schließlich noch eine weitere dritte Feder 24, die in Fig. 3 zu sehen ist und als Druckfeder ausgebildet ist, angeordnet sein. Das eine Ende der dritten Feder 24 liegt an einem schieberfesten Anschlag 25 und das andere Ende der dritten Feder 24 an einem gehäusefesten Anschlag 26 an. Dadurch wird eine Rückstellkraft bei Betätigung des Schiebers 13 wirksam. Zweckmäßigerweise ist eine in Fig. 1 gezeigte, Art von rechteckförmiger Kammer 27 am Schieber 13 zur Aufnahme der dritten Feder 24 befindlich, wobei der schieberfeste Anschlag 25 von einer Wand der Kammer 27 gebildet ist. Der gehäusefeste Anschlag 26 ist am Deckel 4 befestigt und ragt in die Kammer 27 hinein, wie wiederum der Fig. 3 zu entnehmen ist.

Wie insbesondere aus Fig. 2 zu entnehmen ist, ist der Schaltkontakt 8 mit einer Druckfeder 28 versehen. Dadurch ist der Schaltkontakt 8 mittels Federdruck am Festkontakt 5 anlegbar. Während die erste Feder 10 und die zweite Feder 12 auf der einen Seite des Schlittens 7 befindlich sind, und zwar auf der dem Schieber 13 zugewandten Seite des Schlittens 7, ist der Schaltkontakt 8 mitsamt der Druckfeder 28 auf der gegenüberliegenden anderen Seite des Schlittens 7, und zwar an der dem Schieber 13 abgewandten Seite des Schlittens 7 angeordnet.

Bevorzugterweise wird die erste Feder 10 mit einer derartigen Federkonstante gewählt, daß die im Umschaltpunkt ausgeübte Federkraft der ersten Feder 10 wenigstens so groß wie die Summe der Federkräfte ist, die von den Druckfedern 28 an sämtlichen Schaltkontakten 8 ausgeübt werden. Schließlich ist es zweckmäßig, wie anhand von Fig. 4 zu sehen ist, daß der Ansatz 22 der Schaltpunktkulisse 11, 11' asymmetrisch ausgebildet ist. Die flache Flanke 29 ist der in Fig. 5 gezeigten ersten Stellung, in der der Schaltkontakt 8 vom Festkontakt 5 entfernt ist, zugewandt. Die steile Flanke 29' ist der in Fig. 6 gezeigten Stellung, in der der Schaltkontakt 8 am Festkontakt 5 anliegt, zugewandt.

Nachfolgend soll noch der Schaltvorgang des Schalters 1 beim Umschalten näher erläutert werden.

Befindet sich der Schalter 1 in der Aus-Stellung nach Fig. 5, so wird zum Einschalten das Betätigungsorgan 9 vom Benutzer manuell betätigt. Dabei wirkt der Schieber 13 mit seinem Ansatz 15 zunächst auf das linke Ende der zweiten Feder 12 ein, womit diese gespannt wird. Nach Zurücklegen des Bewegungsspiels greift der Anschlag 18 am Ansatz 15 am korrespondierenden Anschlag 19 der Aufnahme 16 an und bewegt den Schlitten 7 nach rechts in Richtung zur Ein-Stellung. Diese Bewegung erfolgt aufgrund der flachen Flanke 29 (siehe Fig. 4) und der entgegengesetzten Federkraft der ersten Feder 10 schleichend bis zum Erreichen des Umschaltpunkts, wie in Fig. 7 zu sehen ist. Nach Überschreiten des Umschaltpunkts wird die in der ersten und zweiten Feder 10, 12 gespeicherte Energie schlagartig freigesetzt und der Schlitten 7 bewegt sich schnappend nach rechts. Dabei wird die in Fig. 6 gezeigte Ein-Stellung erreicht, wobei die Druckfeder 28 (siehe Fig. 3) aufgrund der Anlage des Schaltkontakts 8 am Festkontakt 5 gespannt ist.

Zum Ausschalten läßt der Benutzer das Betätigungsorgan 9 los, so daß dieses vom Schieber 13 aufgrund der Rückstellkraft der dritten Feder 24 (siehe Fig. 3) zurückgestellt wird. Bei der Rückstellbewegung des Schiebers 13 wirkt der Ansatz 15' zunächst auf das rechte Ende der zweiten Feder 12 ein und spannt die zweite Feder 12 unter Ausnützung des Bewegungsspiels. Dabei bleibt der Schlitten 7 in einer Art von Freilauf unbeweglich und die in Fig. 6 gezeigte Ein-Stellung zwischen Schaltkontakt 8 und Festkontakt 5 bleibt erhalten. Anschließend greift der Anschlag 18' des Ansatzes 15' am korrespondierenden Anschlag 19' an, wobei der Schlitten 7 aufgrund der steilen Flanke 29' (siehe Fig. 4) und der entgegengesetzten Federkraft der ersten Feder 10 sich allenfalls geringfügig nach links in Richtung zur Aus-Stellung bewegt. Aufgrund der Federkraft der sich entspannenden Druckfeder 28 (siehe Fig. 3) am Schaltkontakt 8 bleibt jedoch der Schaltkontakt 8 am Festkontakt 5 anliegend und die Ein-Stellung bleibt somit bis zum Erreichen des Umschaltpunkts erhalten, wie in Fig. 8 zu sehen ist. Nach Überschreiten des Umschaltpunkts wird wiederum die in der ersten und zweiten Feder 10, 12 gespeicherte Energie schlagartig freigesetzt und der Schlitten 7 bewegt sich dann schnappend nach links, wobei der Schaltkontakt 8 schlagartig vom Festkontakt 5 getrennt wird und die in Fig. 5 gezeigte Aus-Stellung erreicht wird.

Die Erfindung ist nicht auf das beschriebene und dargestellte Ausführungsbeispiel beschränkt. Sie umfaßt vielmehr auch alle fachmännischen Weiterbildungen im Rahmen des Erfindungsgedankens. So kann der erfindungsgemäße Schalter nicht nur in Elektrowerkzeugen eingesetzt werden, sondern kann auch in elektrischen Gartengeräten, elektrischen Haushaltsgeräten o. dgl. Verwendung finden.
- 1:: elektrischer Schalter
- 2:: Gehäuse
- 3:: Sockel
- 4:: Deckel
- 5:: Festkontakt
- 6:: elektrischer Anschluß
- 7:: Schlitten
- 8:: Schaltkontakt
- 9:: Betätigungsorgan
- 10:: erste Feder / Blattfeder
- 11,11':: Schaltpunktkulisse
- 12:: zweite Feder
- 13:: Schieber
- 14:: Führung
- 15,15':: Ansatz (am Schieber)
- 16:: Aufnahme
- 17:: Öffnung (an Aufnahme)
- 18,18':: Anschlag (am Ansatz)
- 19,19':: Anschlag (an Aufnahme)
- 20,20':: Schenkel (von erster Feder)
- 21:: Nocken
- 22:: Ansatz (an Schaltpunktkulisse)
- 23:: Halterung
- 24:: dritte Feder
- 25:: schieberfester Anschlag
- 26:: gehäusefester Anschlag
- 27:: Kammer (für dritte Feder)
- 28:: Druckfeder (für Schaltkontakt)
- 29,29':: Flanke (am Ansatz der Schaltpunktkulisse)

## Patentansprüche

1. Elektrischer Schalter, insbesondere für Elektrowerkzeuge, wie Bohrmaschinen, Winkelschleifer o. dgl., mit einem Betätigungsorgan (9), mit wenigstens einem Festkontakt (5), mit einem wenigstens einen Schaltkontakt (8), insbesondere in der Art einer Kontaktbrücke tragenden, mittels des Betätigungsorgans (9) zwischen zwei Stellungen bewegbaren Schlitten (7), wobei in der einen Stellung der Schaltkontakt (8) vom Festkontakt (5) entfernt ist und in der anderen Stellung der Schaltkontakt (8) am Festkontakt (5) anliegt, und mit einem mit dem Schlitten (7) zusammenwirkenden elastischen Mittel, so daß der Schlitten (7) mit einer Art von Schnappbewegung zwischen den beiden Stellungen umschaltbar ist, **dadurch gekennzeichnet, daß** das elastische Mittel als eine am Schlitten (7) angeordnete erste Feder (10) in der Art einer Druckpunktfeder ausgebildet ist, und daß die erste Feder (10) bei Bewegung des Schlittens (7) mit einer gegenüber dem Schlitten (7) feststehenden Schaltpunktkulisse (11, 11') im Sinne einer Druckpunkterzeugung derart zusammenwirkt, daß eine Federkraft entgegen der Bewegungsrichtung des Schlittens (7) bis zu dem bei Überwindung des Druckpunkts erreichten Umschaltpunkt wirksam ist.

2. Elektrischer Schalter nach Anspruch 1, **dadurch gekennzeichnet, daß** am Schlitten (7) eine weitere zweite Feder (12) angeordnet ist, die beim Umschalten eine weitere Federkraft erzeugt, wobei vorzugsweise die weitere Federkraft bis zum Umschaltpunkt entgegen der Bewegungsrichtung des Schlittens (7) und bei Überwindung des Umschaltpunkts in Bewegungsrichtung des Schlittens (7) wirkt.

3. Elektrischer Schalter nach Anspruch 2, **dadurch gekennzeichnet, daß** die zweite Feder (12) als Druckfeder ausgebildet ist, und daß vorzugsweise die zweite Feder (12) beim Umschalten aus der einen Stellung während der Druckpunkterzeugung bis zum Erreichen des Umschaltpunkts gespannt wird, derart daß eine Rückstellkraft entgegen der Bewegungsrichtung des Schlittens (7) wirkt, sowie bei Überwinden des Umschaltpunkts eine Entspannung der zweiten Feder (12) erfolgt, derart daß eine Kraft in Bewegungsrichtung des Schlittens (7) wirkt.

4. Elektrischer Schalter nach Anspruch 1, 2 oder 3, **dadurch gekennzeichnet, daß** ein Schieber (13) sowohl mit dem Schlitten (7), insbesondere zur Einwirkung auf die zweite Feder (12), als auch mit dem Betätigungsorgan (9) in Wirkverbindung steht, daß vorzugsweise der Schieber (13) in einer Führung (14) am Schlitten (7) bewegbar angeordnet ist, daß weiter vorzugsweise zwei dem Schlitten (7) zugeordnete Ansätze (15, 15') am Schieber (13) befindlich sind, wobei insbesondere die Ansätze (15, 15') mit der Führung (14) zusammenwirken, und daß noch weiter vorzugsweise jeweils ein Ansatz (15, 15') auf ein Ende der zweiten Feder (12) einwirkt.

5. Elektrischer Schalter nach einem der Ansprüche 1 bis 4, **dadurch gekennzeichnet, daß** am Schlitten (7) eine Aufnahme (16), insbesondere in der Art einer rechteckförmigen Kammer, für die zweite Feder (12) befindlich ist, daß vorzugsweise die Führung (14) für den Schieber (13) beidseitig an die Aufnahme (16) anschließt, und daß weiter vorzugsweise die Aufnahme (16) beidseitig Öffnungen (17) zur Führung (14) besitzt, derart daß der jeweilige am Schieber (13) befindliche Ansatz (15, 15') zur Einwirkung auf das zugeordnete Ende der zweiten Feder (12) in die Aufnahme (16) einführbar ist.

6. Elektrischer Schalter nach einem der Ansprüche 1 bis 5, **dadurch gekennzeichnet, daß** am Schieber (13) ein Anschlag (18, 18'), insbesondere jeweils ein Anschlag (18, 18') an jedem Ansatz (15, 15') angeordnet ist, wobei der Anschlag (18, 18') mit einem korrespondierenden Anschlag (19, 19') an der Aufnahme (16) zusammenwirkt, wobei es sich bei dem korrespondierenden Anschlag (19, 19') insbesondere um die am Übergang zwischen der Führung (14) und der Aufnahme (16) befindliche Kammerwand handelt, und daß vorzugsweise ein Bewegungsspiel zwischen den beiden korrespondierenden Anschlägen (18, 19, 18', 19') vorhanden ist, derart daß bei Betätigung des Schiebers (13) zunächst eine Einwirkung auf die zweite Feder (12) erfolgt und nach Überwindung des Bewegungsspiels der Schlitten (7) aus der einen Stellung in Richtung zur anderen Stellung bewegbar ist.

7. Elektrischer Schalter nach einem der Ansprüche 1 bis 6, **dadurch gekennzeichnet, daß** die erste Feder (10) als Blattfeder mit einem federnden Schenkel (20) ausgebildet ist, daß vorzugsweise die Blattfeder (10) ungefähr parallel zur Bewegungsebene des Schlittens (7) angeordnet ist, daß weiter vorzugsweise ein in etwa V-förmiger Nocken (21) am Ende des federnden Schenkels (20) befindlich ist, und daß noch weiter vorzugsweise der V-förmige Nocken (21) mit einem korrespondierenden Ansatz (22) an der Schaltpunktkulisse (11) zusammenwirkt, wobei insbesondere der Ansatz (22) an einer Innenwand des Gehäuses (2) für den Schalter (1) befindlich ist.

8. Elektrischer Schalter nach Anspruch 7, **dadurch gekennzeichnet, daß** die Blattfeder (10) bügelförmig mit zwei federnden Schenkeln (20, 20'), insbesondere in der Art eines U's, ausgebildet ist, wobei vorzugsweise jeder federnde Schenkel (20, 20') mit einer Schaltpunktkulisse (11, 11') an den beiden einander gegenüberliegenden Innenwänden des Gehäuses (2) zusammenwirkt, und daß weiter vorzugsweise eine Halterung (23) für die Blattfeder (10) am Schlitten (7) angeordnet ist, wobei noch weiter vorzugsweise die Halterung (23) an dem der Aufnahme (16) gegenüberliegenden Ende eines Teils der Führung (14) befindlich ist, so daß insbesondere die Basis der U-förmigen Blattfeder (10) in die Halterung (23) eingesteckt ist.

9. Elektrischer Schalter nach einem der Ansprüche 1 bis 8, **dadurch gekennzeichnet, daß** eine weitere dritte Feder (24), die insbesondere als Druckfeder ausgebildet ist, am Schieber (13) angeordnet ist, wobei vorzugsweise ein Ende der dritten Feder (24) an einem schieberfesten Anschlag (25) und das andere Ende der dritten Feder (24) an einem gehäusefesten Anschlag (26) anliegt, derart daß eine Rückstellkraft bei Betätigung des Schiebers (13) wirksam ist, und daß weiter vorzugsweise eine Art rechteckförmige Kammer (27) am Schieber (13) zur Aufnahme der dritten Feder (24) befindlich ist, wobei insbesondere der schieberfeste Anschlag (25) von einer Wand der Kammer (27) gebildet ist sowie der gehäusefeste Anschlag (26) in die Kammer (27) hineinragt.

10. Elektrischer Schalter nach einem der Ansprüche 1 bis 9, **dadurch gekennzeichnet, daß** der Schaltkontakt (8) mit einer Druckfeder (28) versehen ist, so daß der Schaltkontakt (8) mittels Federdruck am Festkontakt (5) anlegbar ist, und daß vorzugsweise die erste Feder (10) und zweite Feder (12) auf der einen Seite des Schlittens (7) und der Schaltkontakt (8) auf der gegenüberliegenden anderen Seite des Schlittens (7), insbesondere die erste und zweite Feder (10, 12) auf der dem Schieber (13) zugewandten Seite des Schlittens (7) und der Schaltkontakt (8) an der dem Schieber (13) abgewandten Seite des Schlittens (7), befindlich sind.

11. Elektrischer Schalter nach einem der Ansprüche 1 bis 10, **dadurch gekennzeichnet, daß** die erste Feder (10) eine derartige Federkonstante besitzt, daß die im Umschaltpunkt ausgeübte Federkraft der ersten Feder (10) wenigstens so groß wie die Summe der Federkräfte ist, die von den Druckfedern (28) an sämtlichen Schaltkontakten (8) ausgeübt werden, und daß vorzugsweise der Ansatz (22) der Schaltpunktkulisse (11, 11') asymmetrisch mit Flanken (29, 29') unterschiedlicher Steigungen ausgebildet ist, wobei die flache Flanke (29) der einen Stellung, in der der Schaltkontakt (8) vom Festkontakt (5) entfernt ist, und die steile Flanke (29') der anderen Stellung, in der der Schaltkontakt (8) am Festkontakt (5) anliegt, zugewandt ist.

## Claims

1. Electric switch, in particular for power tools, such as drilling machines, angle grinders or the like, with an actuating member (9), with at least one fixed contact (5) with a carriage (7) carrying at least one switching contact (8), in particular in the manner of a contact bridge, which can be moved by means of the actuating member (9) between two positions, wherein the switching contact (8) is at a distance from the fixed contact (5) in the one position, and in the other position the switching contact (8) rests on the fixed contact (5), and with a resilient means co-operating with the carriage (7), so the carriage (7) can be changed over between the two positions with a type of snap movement, **characterised in that** the resilient means is formed as a first spring (10) arranged on the carriage (7) in the manner of a pressure point spring, and **in that**, upon movement of the carriage (7), the first spring (10) co-operates with a stationary switching point gate (11, 11') opposite the carriage (7) in the sense of producing a pressure point, in such a way that a spring force acts contrary to the direction of movement of the carriage (7) up to the changeover point reached when the pressure point is overcome.

2. Electric switch according to claim 1, **characterised in that** arranged on the carriage (7) is a further second spring (12) which when being changed over creates a further spring force, the further spring force preferably acting up to the changeover point contrary to the direction of movement of the carriage (7) and in the direction of movement of the carriage (7) when the changeover point is overcome.

3. Electric switch according to claim 2, **characterised in that** the second spring (12) is formed as a compression spring and **in that** the second spring (12) is preferably tensioned when changed over from the one position during production of the pressure point until the changeover point is reached, in such a way that a restoring force acts contrary to the direction of movement of the carriage (7), and when the changeover point is overcome the second spring (12) is relieved of tension in such a way that a force acts in the direction of movement of the carriage (7).

4. Electric switch according to claim 1, 2 or 3, **characterised in that** a slide (13) is in active connection both with the carriage (7), in particular for acting on the second spring (12), and with the actuating member (9), **in that** the slide (13) is preferably movably arranged in a guide (14) on the carriage (7), **in that** two lugs (15, 15') associated with the carriage (7) are preferably located on the slide (13), the lugs (15, 15') co-operating in particular with the guide (14) and **in that** even more preferably a respective lug (15, 15') acts on one end of the second spring (12).

5. Electric switch according to any one of claims 1 to 4, **characterised in that** located on the carriage (7) is a receiver (16), in particular in the manner of a rectangular chamber, for the second spring (12), **in that** the guide (14) for the slide (13) preferably adjoins both sides of the receiver (16), and **in that** more preferably the receiver (16) has openings (17), on both sides, to the guide (14), in such a way that the lug (15, 15') respectively located on the slide (13) to act on the associated end of the second spring (12) can be inserted into the receiver (16).

6. Electric switch according to any one of claims 1 to 5, **characterised in that** a stop (18, 18'), in particular a respective stop (18, 18') on each lug (15, 15') is arranged on the slide (13), the stop (18, 18') co-operating with a corresponding stop (19, 19') on the receiver (16), the corresponding stop (19, 19') in particular being the chamber wall located at the transition between the guide (14) and the receiver (16), and **in that** there is preferably movement play between the two corresponding stops (18, 19, 18', 19'), in such a way that when the slide (13) is actuated an action on the second spring (12) is initially produced and the carriage (7) can be moved from the one position in the direction toward the other position once the movement play has been overcome.

7. Electric switch according to any one of claims 1 to 6, **characterised in that** the first spring (10) is formed as a leaf spring with an elastic leg (20), **in that** the leaf spring (10) is preferably arranged roughly parallel to the plane of movement of the carriage (7), **in that** an approximately V-shaped cam (21) is more preferably arranged at the end of the resilient leg (20) and **in that** even more preferably, the V-shaped cam co-operates with a corresponding lug (22) on the switching point gate (11), the lug (22) in particular being located on an internal wall of the housing (2) for the switch (1).

8. Electric switch according to claim 7, **characterised in that** the leaf spring (10) is formed in a clamp-shape with two resilient legs (20, 20'), in particular in the manner of a U, each elastic leg (20, 20') preferably co-operating with a switching point gate (11, 11') on the two mutually opposing interior walls of the housing (2), and **in that** a support (23) for the leaf spring (10) is more preferably arranged on the carriage (7), the support (23) even more preferably being located at the end of a part of the guide (14) opposing the receiver (16), so, in particular, the base of the U-shaped leaf spring (10) is inserted into the support (23).

9. Electric switch according to any one of claims 1 to 8, **characterised in that** a further third spring (24) which is in particular formed as a compression spring, is arranged on the slide (13), one end of the third spring (24) preferably resting on a stop (25) fixed to the slide and the other end of the third spring (24) resting on a stop (26) fixed to the housing in such a way that a restoring force acts upon actuation of the slide (13) and **in that**, more preferably, a type of rectangular chamber (27) is located on the slide (13) to receive the third spring (24), the stop (25) fixed to the slide in particular being formed from a wall of the chamber (27) and the stop (26) fixed to the housing projecting into the chamber (27).

10. Electric switch according to any one of claims 1 to 9, **characterised in that** the switching contact (8) is provided with a compression spring (28), so the switching contact (8) can be applied to the fixed contact (5) by means of spring pressure, and **in that** the first spring (10) and second spring (12) are preferably located on the one side of the carriage (7) and the switching contact (8) is located on the opposing other side of the carriage (7), in particular the first and second spring (10, 12) on the side of the carriage (7) facing the slide (13) and the switching contact (8) on the side of the carriage (7) remote from the slide (13).

11. Electric switch according to any one of claims 1 to 10, **characterised in that** the first spring (10) has a spring constant such that the spring force of the first spring (10) exerted in the changeover point is at least as great as the sum of the spring forces which are exerted by the compression springs (28) on the switching contacts (8), and **in that** the lug (22) of the switching point gate (11, 11') is preferably formed asymmetrically with flanks (29, 29') with different pitches, the flat flank (29) facing the one position, in which the switching contact (8) is at a distance from the fixed contact (5), and the steep flank (29') facing the other position, in which the switching contact (8) rests on the fixed contact (5).

## Revendications

1. Commutateur électrique, en particulier pour des outils électriques, comme des perceuses, des meuleuses d'angle ou analogues, comportant un organe d'actionnement (9), au moins un contact fixe (5), un chariot (7) portant au moins un contact de commutation (8), en particulier à la manière d'un pont de contact, pouvant être déplacé au moyen de l'organe d'actionnement (9) entre deux positions, dans une position, le contact de commutation (8) étant éloigné du contact fixe (5) et, dans l'autre position, le contact de commutation (8) reposant contre le contact fixe (5), et un moyen élastique coopérant avec le chariot (7), de sorte que le chariot (7) peut être commuté entre les deux positions avec un type de déplacement rapide,
**caractérisé en ce que** le moyen élastique est réalisé comme un premier ressort (10) agencé sur la chariot (7) à la manière d'un ressort à point de pression, et **en ce que** le premier ressort (10), lors du mouvement du chariot (7), coopère avec une coulisse à point de commutation (11, 11') fixe par rapport au chariot (7) dans le sens d'une création de point de pression, de sorte qu'une force élastique à l'encontre de la direction de déplacement du chariot (7) agit jusqu'au point de commutation atteint lorsque le point de pression est franchi.

2. Commutateur électrique selon la revendication 1,
**caractérisé en ce que**, sur le chariot (7), il est agencé un autre second ressort (12), qui, lors de la commutation, engendre une autre force élastique, l'autre force élastique agissant avantageusement jusqu'au point de commutation à l'encontre de la direction de déplacement du chariot (7) et, lorsque le point de commutation est franchi, dans la direction de déplacement du chariot (7).

3. Commutateur électrique selon la revendication 2,
**caractérisé en ce que** le second ressort (12) est réalisé comme ressort de pression, et **en ce que**, avantageusement, le second ressort (12) lors de la commutation hors d'une position pendant la création du point de pression jusqu'à ce que le point de commutation soit atteint est contraint, de sorte qu'une force de rappel agit à l'encontre de la direction de déplacement du chariot (7) et, lorsque le point de commutation est franchi, une détente du second ressort (12) se produit, de sorte qu'une force agit dans la direction de déplacement du chariot (7).

4. Commutateur électrique selon la revendication 1, 2 ou 3,
**caractérisé en ce qu'**un coulisseau (13) est en liaison active aussi bien avec le chariot (7), en particulier pour agir sur le second ressort (12), qu'également avec l'organe d'actionnement (9), **en ce que**, avantageusement, le coulisseau (13) est agencé de façon mobile dans un guide (14) sur le chariot (7), et **en ce que**, encore avantageusement, deux saillies (15, 15'), associées au chariot (7), se trouvent sur le coulisseau (13), les saillies (15, 15') coopérant en particulier avec le guide (14), et **en ce que**, encore plus avantageusement, une saillie (15, 15') agit, à chaque fois, sur une extrémité du second ressort (12).

5. Commutateur électrique selon une quelconque des revendications 1 à 4,
**caractérisé en ce que**, sur le chariot (7), il se trouve un récepteur (16), en particulier sous la forme d'une chambre rectangulaire, pour le second ressort (12), **en ce que**, avantageusement, le guide (14) pour le coulisseau (13) se raccorde, des deux côtés, au récepteur (16), et **en ce que**, encore avantageusement, le récepteur (16) possède, des deux côtés, des ouvertures (17) pour le guide (14), de sorte que la saillie respective (15, 15') se trouvant sur le coulisseau (13) pour agir sur l'extrémité associée du second ressort (12) peut être introduite dans le récepteur (16).

6. Commutateur électrique selon une des revendications 1 à 5,
**caractérisé en ce que**, sur le coulisseau (13), il est agencé une butée (18, 18'), en particulier, à chaque fois, une butée (18, 18') sur chaque saillie (15, 15'), la butée (18, 18') coopérant avec une butée correspondante (19, 19') sur le récepteur (16), concernant la butée correspondante (19, 19'), il s'agit en particulier de la paroi de chambre se trouvant à la transition entre le guide (14) et le récepteur (16), et **en ce que**, avantageusement, un jeu de déplacement entre les deux butées correspondantes (18, 19, 18', 19') est prévu, de sorte que, lors de l'actionnement du coulisseau (13), il y a tout d'abord une action sur le second ressort (12) et, après franchissement du jeu de déplacement, le chariot (7) peut être déplacé d'une position en direction de l'autre position.

7. Commutateur électrique selon une des revendications 1 à 6,
**caractérisé en ce que** le premier ressort (10) est réalisé comme ressort à lames ayant une branche élastique (20), **en ce que**, avantageusement, le ressort à lames (10) est agencé approximativement parallèlement au plan de déplacement du chariot (7), **en ce que**, encore avantageusement, il se trouve, à l'extrémité de la branche élastique (20), un saillant (21) sensiblement en forme de V, et **en ce que**, encore plus avantageusement, le saillant en forme de V (21) coopère avec une saillie correspondante (22) sur la coulisse de point de commutation (11), la saillie (22) se trouvant en particulier sur une paroi interne du boîtier (2) pour le commutateur (1).

8. Commutateur électrique selon la revendication 7,
**caractérisé en ce que** le ressort à lames (10) est réalisé sous forme d'étrier ayant deux branches élastiques (20, 20') en particulier sous forme d'un U, chaque branche élastique (20, 20') coopérant avantageusement avec une coulisse à point de commutation (11, 11') sur les deux parois internes opposées l'une à l'autre du boîtier (2), et **en ce que**, encore avantageusement, un support (23) pour le ressort à lames (10) est agencé sur le chariot (7), encore plus avantageusement, le support (23) se trouvant sur l'extrémité, opposée au récepteur (16), d'une partie du guide (14), de sorte que, en particulier, la base du ressort à lames en forme de U (10) est enfichée dans le support (23).

9. Commutateur électrique selon une des revendications 1 à 8,
**caractérisé en ce qu'**un autre troisième ressort (24), qui est réalisé en particulier comme ressort de pression, est agencé sur le coulisseau (13), avantageusement une extrémité du troisième ressort (24) reposant contre une butée (25) solidaire du coulisseau et l'autre extrémité du troisième ressort (24) contre une butée (26) solidaire du boîtier, de sorte qu'une force de rappel agit lors de l'actionnement du coulisseau (13), et **en ce que**, encore avantageusement, une sorte de chambre rectangulaire (27) se trouve sur le coulisseau (13) pour recevoir le troisième ressort (24), la butée (25) solidaire du coulisseau étant formée en particulier par une paroi de la chambre (27) et la butée (26) solidaire du boîtier pénétrant dans la chambre (27).

10. Commutateur électrique selon une des revendications 1 à 9,
**caractérisé en ce que** le contact de commutation (8) est muni d'un ressort de pression (28), de sorte que le contact de commutation (8), au moyen de la pression du ressort, peut être appliqué contre le contact fixe (5), et **en ce que**, avantageusement, le premier ressort (10) et le second ressort (12) se trouvent sur un côté du chariot (7) et le contact de commutation (8) sur l'autre côté opposé du chariot (7), en particulier les premier et second ressorts (10, 12) se trouvent sur le côté, en regard du coulisseau (13), du chariot (7) et le contact de commutation (8) sur le côté, opposé au coulisseau (13), du chariot (7).

11. Commutateur électrique selon une des revendications 1 à 10,
**caractérisé en ce que** le premier ressort (10) possède une constante élastique telle que la force élastique exercée, au point de commutation du premier ressort (10) est au moins aussi grande que la somme des forces élastiques qui sont exercées par les ressorts de pression (28) sur tous les contacts de commutation (8), et **en ce que**, avantageusement, la saillie (22) de la coulisse à point de commutation (11, 11') est réalisée de façon asymétrique avec des flancs (29, 29') de différentes pentes, le flanc plat (29) étant tourné vers une position dans laquelle le contact de commutation (8) est éloigné du contact fixe (5), et le flanc pentu (29') étant tourné vers l'autre position dans laquelle le contact de commutation (8) repose contre le contact fixe (5).
